# EUROPÄISCHE PATENTSCHRIFT

(11) **EP 1 077 782 B1**
(45) Veröffentlichungstag und Bekanntmachung des Hinweises auf die Patenterteilung: **28.11.2001**
(21) Anmeldenummer: 99919121.6
(22) Anmeldetag: 19.03.1999
(51) Int. Cl.: B22D 11/06

(54) **VERFAHREN UND VORRICHTUNG ZUM ENDABMESSUNGSNAHEN GIESSEN VON METALL**
METHOD AND DEVICE FOR CASTING METAL CLOSE TO FINAL DIMENSIONS
DISPOSITIF ET PROCEDE DE COULEE DE METAL, PROCHE DES COTES FINALES

(30) Priorität: 19.05.1998 DE 19823440
(43) Veröffentlichungstag der Anmeldung: 28.02.2001
(73) Patentinhaber: SMS Demag AG, 40237 Düsseldorf (DE)
(72) Erfinder: URLAU, Ulrich, D-47445 Moers (DE)
(74) Vertreter: Meissner, Peter E., Dipl.-Ing.
(86) Internationale Anmeldenummer: DE9900891
(87) Internationale Veröffentlichungsnummer: WO9959750

(56) Entgegenhaltungen:
- EP-A- 0 283 425
- EP-A- 0 534 174
- DE-A- 4 344 953
- DE-A- 4 407 873
- KLAUS SCHWERDTFEGER : "NEUE STRANGGIESSVERFAHREN FÜR STAHL: VERFAHREN MIT MITLAUFENDER KOKILLE UND MÖGLICHKEITEN FÜR DAS ENDABMESSUNGSNAHE GIESSEN" STAHL UND EISEN, DÜSSELDORF, DE, Bd. 106, Nr. 2, 27. Januar 1986 (1986-01-27), Seiten 65-70, XP000652123 ISSN: 0340-4803 in der Anmeldung erwähnt
- KLAUS SCHWERDTFEGER ET AL: "ENDABMESSUNGSNAHES VORBANDGIESSEN VON STAHL MIT DEM "BELT-ROLL" -VERFAHREN" STAHL UND EISEN, DÜSSELDORF, DE, Bd. 111, Nr. 6, 14. Juni 1991 (1991-06-14), Seiten 37-43, 155, XP000209376 ISSN: 0340-4803
- THOMAS EVERTZ ET AL: "WERKSTOFFPERSPEKTIVEN BEIM VORBANDGIESSEN MIT DIREKT ANGESCHLOSSENEM WARMWALZPROZESS" STAHL UND EISEN, DÜSSELDORF, DE, Bd. 118, Nr. 5, 18. Mai 1998 (1998-05-18), Seiten 53-60, 111, XP000791537 ISSN: 0340-4803

## Beschreibung

Die Erfindung betrifft ein Verfahren zum endabmessungsnahen Gießen von rechteckigen Strängen aus Metall, insbesondere aus Stahl, und anschließendem Inline-Auswatzen des Stranges, mit einem Materialzuführbehälter, über dessen Auslassdüse das flüssige Metall auf den Obertrum eines Förderbandes aufgegeben wird, auf dem es erstarrt und zur Verformung an ein Walzgerüst weitergegeben wird, und eine entsprechende Einrichtung zur Durchführung des Verfahrens.

Aus Stahl und Eisen 1986 Seite 65ff ist ein Verfahren mit mitlaufender Kokille für das endabmessungsnahe Gießen bekannt, bei dem der Stahl auf horrizontal fahrende Gießwagen gegoßen wird. Die Gießwagen laufen auf einer Schiene und am Ende der Kokillenstrecke wird der Strang einem Rollgang übergeben, wobei der Strang spätenstens beim Eintritt in das nachfolgend angeordnete erste Walzgerüst durcherstarrt sein muß. In dieser Schrift wird der Zusammenhang der Gießgeschwindigkeit und der wirksamen Kokillenlänge angegeben. Dieser Schrift ist nicht zu entnehmen, während des Betriebes die Position des Materialzufuhrbehälters zu verändern.

Aus DE 43 44 953 C2 ist ein Verfahren zum Angießen eines endabmessungsnahen Metallbandes auf einer mit einem Schmelzenaufnahmegefäß und einem Transportband versehenen Bandgießeinrichtung bekannt, bei dem Verfahrenshinweise und Mittel aufgeführt sind, Einfluß auf die Ausbreitung der Metallschmelze auf dem Transportband zu nehmen. Die Anordnung des Gießgefäßes zum Transportband ist dabei nicht veränderbar.
Die Erfindung hat sich das Ziel gesetzt, ein Verfahren eine entsprechende Vorrichtung zu schaffen, bei dem mit einfachen konstruktiven Mitteln ein endabmessungsnahes Gießen und anschließendes Walzen von rechteckigen Strängen von hoher und gleichbleibender Qualität bei beliebigen Gießgeschwindigkeiten und beliebigen Strangdicken gewährleistet ist.

Die Erfindung erreicht dieses Ziel durch die Merkmale des Verfahrensanspruches 1 und des Vorrichtungsanspruchs 4.

Erfindungsgemäß wird vor Beginn des Gießens der Materialzuführbehälter in einer vorgebbaren Position bezüglich der Längserstreckung des Förderbandes eingestellt und somit der Aufgabepunkt des flüssigen Metalls auf das Förderband grob vorgegeben. Weiterhin wird die Fördergeschwindigkeit des Förderbandes in Abhängigkeit der gewünschten Walzdicke und Walzgeschwindigkeit des Walzgerüstes eingestellt. Während des Betriebes werden nunmehr die Position der Durcherstarrung und die Temperatur des Walzgutes als Steuergröße für die aktuelle Position des Aufgabepunktes des den Materialzuführbehälters verlassenden flüssigen Materials auf das Förderband verwendet.

Durch die variable Aufgabe der Schmelze auf das Förderband existiert eine einfache und sehr effektive Möglichkeit, die mittlere Temperatur des gegossenen Bandes sowohl am Ende des Förderbandes als auch am Eintritt in das Walzgerüst einzustellen. Hierbei umfaßt die mittlere Temperatur den Durchschnitt der zulässigen Temperaturdifferenzen über den Bandquerschnitt des gegossenen Bandes.

Der variable Aufgabepunkt der Schmelze, und zwar sowohl die Grobeinstellung wie auch die während des Betriebes durchgeführte Feineinstellung, ermöglicht es, ein spezielles Eingangstemperaturprofil des Stranges in das Walzwerk einzustellen.

Ergänzend zu der Einflußnahme auf die aktuelle Position des Aufgabepunktes des den Materialzuführbehälters verlassenden flüssigen Metalls auf das Förderband werden in vorteilhafter Weise noch weitere Regelungs-Subsysteme eingesetzt. So wird vorgeschlagen, die Dicke des auf dem Forderband befindlichen Materialstranges zu erfassen und zur Steuerung des Mengenstroms des den Materialzuführbehälters verlassenden flüssigen Materials zu verwenden Bei einer weiteren vorteilhaften Verfahrensweise wird die Geschwindigkeit des Forderbandes erfaßt und zur Steuerung des Mengenstroms des den Materialzuführbehälters verlassenden flüssigen Materials zu verwenden. Weiterhin kann die geodätische Höhe des im Materialzuführbehälter befindlichen Metalls bei der Steuerung des Mengenstroms berücksichtigt werden.

Zur Steuerung der Position des Materialaufgabepunktes wird darüber hinaus vorgeschlagen, die Abfuhr der Wärme aus dem auf dem Förderband befindlichen Metallstranges zu berücksichtigen.

Zur Durchführung des Verfahrens weist der Materialzuführbehälter Bewegungseiemente auf, mit denen er horizontal und dabei koaxial zur Hauptachse des Förderbandes in oder entgegen der Förderrichtung des Stranges bewegbar ist. Weiterhin ist der Materialzuführbehälter an einen Aktuator angeschlossen, der regeltechnisch mit einer die Durcherstarrung des Stranges und die Temperatur des Walzgutes berücksichtigende Regeleinrichtung verbunden ist und mit dem die Position des Materialzuführbehälters beliebig einstellbar ist.

In einer vorteilhaften Ausgestaltung ist der Materialzuführbehälter mit Rädern ausgerüstet, die auf Schienen laufen. Weiterhin wird vorgeschlagen, Gleitelemente einzusetzen, die mit einer Bahn korrespondieren.

In einer anderen vorteilhaften Ausgestaltung sind die Bewegungselemente ein Schubgetriebe, welches so ausgestaltet ist, daß die Mündung der Auslaufdüse des Materialzuführbehälters für einen bestimmten als ausreichend angesehenen Bereich in konstanter Distanz zum Obertrum des Förderbandes führbar ist.

In einer anderen Ausgestaltung werden Kolben-Zylinder-Einheiten eingesetzt, die an eine Regeleinrichtung in der Weise angeschlossen sind, daß bei einer Horizontalbewegung des Materialzuführbehälters dessen Mündung in konstanter Distanz zum Obertrum des Förderbandes führbar ist. Die Kolben-Zylinder-Einheiten bilden hierbei die Stützen, die an den Ecken des Materialzuführbehälters angebracht sind.

Als Aktuator zur Änderung der horizontalen Position des Materialzuführbehälters wird als eine vorteilhafte Ausgestaltung eine hydraulische Kolben-Zylinder-Einheit vorgeschlagen. In einer Ausgestaltung ist eine Kolben-Zylinder-Einheit vorgesehen, die als Gleichgangzylinder ausgebildet ist, dessen eines Ende über eine Distanzstange mit dem Materialzuführbehälter verbunden ist.

Als Positions-Aktuator wird in einer anderen vorteilhaften Ausgestaltung ein elektrischer Antrieb vorgeschlagen, der über ein Endlosband mit dem Materialzuführbehälter in Verbindung steht.

Weiterhin wird vorgeschlagen, den Positions-Aktuator und den Materialzuführbehälter auf einem Gerüst anzuordnen und dabei den Aktuator für die Feinabstimmung und das Gerüst, welches einen eigenen Antrieb besitzt, für die Grobpositionierung der Position des Materialzuführbehälters einzusetzen.

Für den Materialzuführbehälter werden verschiedene Bauformen vorgeschlagen. In einer Ausgestaltungsform ist dem Materialzuführbehälter eine mit einer Stopfenstange oder einem Schieber versehene Pfanne vorgeschaltet, welche den Zufluß des flüssigen Metalls steuert. In einer anderen Ausgestaltungsform wird der Materialzuführbehälter als Unterdruckgefäß ausgebildet, welches eine Einfüllkammer aufweist, in die die Schmelze eingefüllt wird.

Um die gewünschten Werkstoffeigenschaften und das angestrebte Eingangstemperaturprofil sicher zu erreichen, wird in einer Ausführungsform der Erfindung eine Einhausung vorgesehen, die vom Aufgabepunkt des flüssigen Metalls auf das Förderband und während des Transportes durch dieses mindestens die freien Flächen des Stranges umhüllt. Diese Einhausung besitzt einen Deckel, der als Jalousie ausgestaltet ist. Diese Jalousie ist einenends mit der Auslaufdüse des Materialzuführbehälters verbunden und besitzt anderenends eine Aufwickelvorrichtung. Diese Einhausung ist an eine Gasversorgungseinrichtung angeschlossen, über die insbesondere Inertgas in den Freiraum gefördert wird.

Ein Beispiel der Erfindung ist in der beiliegenden Zeichnung dargelegt. Dabei zeigen die
- Figur 1: eine Einrichtung zum endabmessungsnahen Gießen einschließlich der Regeleinrichtung,
- Figur 2: die Ausgestaltung des Materialzuführbehälters als Unterdruckgefäß,
- Figur 3: eine Bandgießeinrichtung mit Einhausung.

Die Figur 1 zeigt einen Materialzuführbehälter 11, über dessen Auslaufdüse 13 flüssiges Metall M ein Förderband 31 zugeführt wird. Der Materialzuführbehälter 11 ist über Bewegungselemente 22 in Richtung Hauptachse I des Förderbandes 31 bewegbar, im vorliegenden Fall sind dies Räder 14, die auf einer Schiene 23 laufen. Der Materialzuführbehälter wird dabei über eine Distanzstange 16 von einem Aktuator 21 horizontal in Richtung der Hauptachse I des Förderbandes 31 bewegt.

Zur Zufuhr des flüssigen Metalls M in den Materialzuführbehälter 11 ist eine Pfanne 66 vorgesehen, die einen Tauchausguß 67 besitzt, welcher kopfendig durch eine Stopfenstange 63 verschließbar ist.

Das Förderband 31, welches einen Obertrum 32 und einen Untertrum 33 besitzt, wird von einem Antrieb 34 angetrieben. Auf dem Obertrum 32 erstarrt das flüssige Metall M zum Strang S und wird einem Walzgerüst 91 zugeführt. Dieses Walzgerüst wird von einem Walzenantrieb 92 angetrieben, welches den Strang S auf die gewünschte Dicke des Walzgutes W auswalzt und abschließend in einer Aufwickeleinrichtung 74 aufwickelt.

Die Einrichtung zum endabmessungsnahen Gießen von rechteckigen Strängen aus Metall ist mit einer Reihe von Meßelementen bestückt, und zwar einem Meßelement 51 zum Erfassen der Durcherstarrung des Stranges S und einem Meßelement 52 zum Erfassen der Temperatur des Walzgutes W.

Am Antrieb 34 des Förderbandes 31 ist ein Meßelement 53 zum Erfassen der Geschwindigkeit vorgesehen.

Im Materialzuführbehälter 11 ist ein Meßelement 54 zum Erfassen der geodätischen Höhe des flüssigen Metalls M angeordnet.
Oberhalb des Obertrums 32 des Förderbandes 31 ist in der Nähe der Auslaufdüse 13 des Materialzuführbehälters 11 ein Meßelement 55 zum Erfassen der Dicke des Metallstranges angeordnet.
In der Nähe des Walzgerüstes 91 in Strangförderrichtung vor diesem ist ein Meßelement 56 zum Erfassen der Wärmeabfuhr aus dem Strang S vorgesehen.
In Förderrichtung des Stranges nach dem Waizgerüst 91 ist ein Meßelement 58 zum Erfassen der Dicke des Walzgutes W angeordnet.

Das Meßelement 51 zum Erfassen der Durcherstarrung und das Meßelement 52 zur Erfassung der Walzguttemperatur sind mit einer Regeleinrichtung 41 verbunden, die steuerungsmäßig mit dem Aktuator 21 zur Einstellung der Position des Materialzuführbehälters 11 in Verbindung steht.

Das Meßelement 53 zur Erfassung der Geschwindigkeit des Förderbandes ist mit einer Regeleinrichtung 43, das Meßelement 54 zur Erfassung der geodätischen Höhe mit einer Regeleinrichtung 44 und das Meßelement 55 zur Erfassung der Dicke des Metallstranges mit einer Regeleinrichtung 45 verbunden, wobei die Regeleinrichtungen 43-45 mit einem Element 61 zur Steuerung der Menge des flüssigen Metalls M in Verbindung stehen.

Das Meßelement 56 zur Erfassung der Wärmeabfuhr ist mit einer Regeleinrichtung 46, das Meßelement 57 zur Erfassung der Geschwindigkeit des Walzgerüstes mit einer Regeleinrichtung 47 und das Meßelement 58 zur Erfassung der Walzgutdicke mit einer Regeleinrichtung 48 verbunden, wobei die Regeleinrichtungen 46-48 mit der Regeleinrichtung 41 verknüpft sind. Die (Haupt-) Regeleinrichtung 41 stützt sich dabei im wesentlichen auf die Meßwerte der Meßelemente 51-52 und ergänzend auf die der Meßelemente 56-58.

Die Figur 2 zeigt einen Materialzuführbehalter 11, der als Unterdruckgefäß ausgestaltet ist, die mit einer Unterdruckvorrichtung 65 verbunden ist. Dieser Materialzuführbehälter besitzt eine Einfullkammer 12, in die ein Tauchausguß 67 hineinragt. Der Tauchausguß 67 ist durch ein Verschließelement 67 verschließbar, welches hier als Schieber 64 ausgestaltet ist. Der Tauchausguß 67 ist im Boden einer Pfanne 66, in der sich flüssiges Metall M befindet, angeordnet.

Der Materialzuführbehälter stützt sich auf Bewegungselemente 22 ab, die hier als Kolben-Zylinder-Einheiten 27 ausgestaltet sind. Diese Kolben-Zylinder-Einheiten 27, die regelungstechnisch mit einer Regeleinrichtung 49 in Verbindung stehen, sind in der Lage, die Auslaufdüse 13 und bei einer Bewegung des Materialzuführbehälters in Richtung der Hauptachse I des Förderbandes 31 in konstanter Distanz zum Obertrum 33 zu halten.

Der Materialzuführbehälter 11 ist über eine Distanzstange 16 mit einem Aktuator 21 verbunden, der hier als Kolben-Zylinder-Einheit 28 ausgestaltet ist.

Der Aktuator 21 für die Feinabstimmung und die Bewegungselemente 22 sind im vorliegenden Fall auf einem Gerüst 18 angeordnet, welches über Räder 14 auf einer Schiene 23 bewegbar ist. Zur Einstellung der Position, insbesondere der Grobposition des Materialzuführbehälters 11, ist mindestens eins der Räder 14 mit einem weiteren Aktuator 21 verbunden.

In der Figur 3 sind die Bewegungselemente 22 als Gleitelemente 15 ausgestaltet, die an dem Materialzuführbehälter 11 befestigt sind und mit einer Bahn 24 korrespondieren.

Am Materialzuführbehälter 11 sind Hebel 25 vorgesehen, die Gelenke 26 aufweisen, mit denen die Position der Auslaufdüse 13 zum Obertrum 33 des Förderbandes 31 beliebig einstellbar ist.

Der Materialzuführbehälter 11 ist im vorliegenden Fall über ein Endlosband 17 verbunden, welches an einen Aktuator 21 angeschlossen ist, der hier als elektrischer Antrieb 29 ausgestaltet ist.

Weiterhin ist der Strang S von einer Einhausung 71 umhüllt, die mit einer Gasversorgung 81 in Verbindung steht. Die Einhausung 71 besitzt einen Deckel 72. der im vorliegenden Fall als Jalousie 73 ausgestaltet ist. Die Jalousie 73 ist einenends am Materiafzuführbehäfter 11 gasdicht befestigt und weist anderenends Aufwickelvorrichtungen 74 auf. Über die Gasversorgung 81 wird vorzugsweise Inertgas in den Innenraum 75 der Einhausung 71 gefördert.

### Positionsliste

### Zufuhr

- 11: Metallzuführbehälter
- 12: Einfüllkammer
- 13: Auslaufdüse
- 14: Räder
- 15: Gleitelemente
- 16: Distanzstange
- 17: Endlosband
- 18: Gerüst

### Bewegen

- 21: Aktuator
- 22: Bewegungselemente
- 23: Schiene
- 24: Bahn
- 25: Hebel
- 26: Gelenke
- 27: Kolben-Zylinder-Einheit
- 28: Kolben-Zylinder-Einheit (21)
- 29: Elektrischer Antrieb

### Band

- 31: Förderband
- 32: Obertrum
- 33: Untertrum
- 34: Antrieb (31)

### Regeln

- 41: Regeleinrichtung (51, 52)
- 43: Regeleinrichtung (53)
- 44: Regeleinrichtung (54)
- 45: Regeleinrichtung (55)
- 46: Regeleinrichtung (56)
- 47: Regeleinrichtung (57)
- 48: Regeleinrichtung (58)
- 49: Regeleinrichtung (27)

### Messen

- 51: Meßelement Durcherstarrung
- 52: ME Walzguttemperatur
- 53: ME Geschwindigkeit Förderband
- 54: ME geodätische Höhe (11)
- 55: ME Dicke Metallstrang
- 56: ME Wärmeabfuhr
- 57: ME Geschwindigkeit Walzgerüst
- 58: ME Dicke Walzgut

### Menge

- 61: Element (Menge)
- 62: Verschließelement
- 63: Stopfenstange
- 64: Schieber
- 65: Unterdruckvorrichtung
- 66: Pfanne
- 67: Tauchausguß

### Einhausen

- 71: Einhausung
- 72: Deckel
- 73: Jalousie
- 74: Aufwickelvorrichtung
- 75: Innenraum

### Gas

- 81: Gasversorgung

### Walzen

- 91: Walzgerüst
- 92: Walzenantrieb
- 93: Coil-Einrichtung

- M: Flüssiqes Metall
- S: Strang
- W: Walzgut
- l: Hauptachse

## Patentansprüche

1. Verfahren zum endabmessungsnahen Gießen von rechteckigen Strängen aus Metall, insbesondere von Stahl, und anschließendem Inline-Auswatzen des Stranges, mit einem Materialzuführbehälter. über dessen Auslassdüse das flüssige Metall auf den Obertrum eines Förderbandes aufgegeben wird, auf dem es erstarrt und zur Verformung an ein Walzgerüst weitergegeben wird, mit folgenden Schrttten:
a) vor Beginn des Gießen
aa) der Aufgabapunkt das flüssigen Metalles auf das Förderband wird grob vorgegeben
ab) die Fördergeschwindigkeit des Förderbandes wrd in Abhängigkeit der gewünschten Walzdicke und Walzgeschwindigkeit des Walzgerüstes eingestellt.
b) während des Gießens:
ba) die Position der Durcherstarrung des auf dem Förderband befindlichen Metallstranges wird erfaßt,
bb) die Temperatur des Walzgutes wird im Bereich des Walzgerüstes erfaßt, und
bc) die Position der Durcherstarrung und die Temperatur des Walzgutes werden als Steuergröße für die aktuelle Position des Aufgabepunktes des den Materialzuführbehälter verlassenden flüssigen Metalls auf das Förderband verwendet.

2. Verfahren nach Anspruch 1,
**dadurch gekennzeichnet,**
**daß** die Dicke des auf dem Förderband befindlichen Metallstranges erfaßt wird und zur Steuerung des Mengenstromes des dem Materialzuführbehälter verlassenden flüssigen Metalls verwendet wird.

3. Verfahren nach Anspruch 1,
**dadurch gekennzeichnet,**
**daß** die Geschwindigkeit des Förderbandes erfaßt und zur Steuerung des Mengenstroms des den Materialzuführbehälter verlassenden flüssigen Metalls verwendet wird.

4. Verfahren nach einem der o.g. Ansprüche,
**dadurch gekennzeichnet,**
**daß** die geodätische Höhe des in dem Materialzuführbehälter befindlichen Metalls bei der Steuerung des Mengenstroms des den Materialzuführbehälter verlassenden flüssigen Metalls berücksichtigt wird.

5. Verfahren nach Anspruch 1,
**dadurch gekennzeichnet,**
**daß** die Abfuhr der Wärme aus dem auf dem Förderband befindlichen Metallstranges bei der Steuerung der Position des Materialaufgabepunktes berücksichtigt wird.

6. Einrichtung zum endabmessungsnahen Gießen von rechteckigen Strängen aus Metall, insbesondere von Stahl, und anschließendem Inline-Auswalzen des Stranges, mit einem eine Auslaßdüse aufweisenden Metallzuführbehälter, einem horizontal angeordneten Förderband und mindestens einem diesem nachgeordneten Walzgerüst, zur Durchführung des Verfahrens nach Anspruch 1,
**dadurch gekennzeichnet,**
**daß** der Materialzuführbehälter (11) mit Bewegungselementen (22) verbunden ist, mit denen dieser in horizontaler, koaxial zur Hauptachse des Förderbandes (31) in oder entgegen der Förderrichtung des Stranges (S) bewegbar ist, und
**daß** der Materialzuführbehälter (11) an einen Aktuator (21) angeschlossen, der regeltechnisch mit einer Regeleinrichtung (41) verbunden ist, an die Meßelemente (51) zum Erfassen der Position der Durcherstarrung des Stranges (S) und Meßelemente (52) zum Erfassen der Temperatur des Walzgutes angeschlossen sind.

7. Einrichtung nach Anspruch 6,
**dadurch gekennzeichnet,**
**daß** ein Element (61) vorgesehen ist, mit dem der Mengenstrom des Metalls durch die Auslaufdüse (13) des Metallzuführbehälters (11) steuerbar ist.

8. Einrichtung nach Anspruch 7
**dadurch gekennzeichnet,**
**daß** ein Element (61) als steuerbares Verschließelement (62) und/oder als Unterdruckvorrichtung (65) ausgebildet ist.

9. Einrichtung nach Anspruch 6,
**dadurch gekennzeichnet,**
**daß** die Bewegungselemente (22) mit dem Materialzuführbehälter (11) verbundene Räder (14) sind, die auf Schienen (23) laufen.

10. Einrichtung nach Anspruch 6
**dadurch gekennzeichnet,**
**daß** die Bewegungselemente (22) mit dem Materialzuführbehälter (11) verbundene Gleitelemente (15) sind, die mit einer Bahn (24) korrespondieren.

11. Einrichtung nach Anspruch 6
**dadurch gekennzeichnet,**
**daß** die Bewegungselemente (22) aus Gelenke (26) besitzenden Hebeln 25) aufgebaut sind, die als Schubgetriebe so ausgestaltet sind, daß bei einer horizontalen Bewegung des Materialzuführbehälters (11) dessen Mündung der Auslaufdüse (13) in einem bestimmten Bereich in konstanter Distanz zum Obertrum (32) des Förderbandes (31) führbar ist.

12. Einrichtung nach Anspruch 6,
**dadurch gekennzeichnet,**
**daß** die Bewegungselemente (22) Kolbenzylindereinheiten (27) sind, die an eine Regeleinrichtung (49) in der Weise angeschlossen sind, daß bei einer horizontalen Bewegung des Materialzuführbehälters (11) dessen Mündung der Auslaufdüse (13) in konstanter Distanz zum Obertrum (32) des Förderbandes führbar ist.

13. Einrichtung nach Anspruch 6,
**dadurch gekennzeichnet,**
**daß** der Aktuator (21) eine hydraulische Kolbenzylindereinheit (28) ist.

14. Einrichtung nach Anspruch 13,
**dadurch gekennzeichnet,**
**daß** die Kolbenzylindereinheit (28) als Gleichgangzylinder ausgebildet ist, dessen eines Ende über eine Distanzstange (16) mit dem Materialzuführbehälter (11) verbunden ist.

15. Einrichtung nach Anspruch 6,
**dadurch gekennzeichnet,**
**daß** der Aktuator (21) als elektrischer Antrieb (29) ausgebildet ist, der über ein Endlosband (17) mit dem Materialzuführbehälter (11) verbunden ist.

16. Einrichtung nach einem der Ansprüche 6 bis 15,
**dadurch gekennzeichnet,**
**daß** die Bewegungselemente (22) des Materialzuführbehälters (11) und der mit ihm in Verbindung stehende Aktuator (21) an einem Gerüst (18) angeordnet sind, welches einen eigenen Antrieb (29) zur Bewegung koaxial zur Hauptachse (1) des Förderbandes (31) besitzt.

17. Einrichtung nach Anspruch 6,
**dadurch gekennzeichnet,**
**daß** der Materialzuführbehälter (11) als Unterdruckgefäß ausbildet ist, welches eine Einfüllkammer (12) aufweist, in die Schmelze einfüllbar ist.

18. Einrichtung nach Anspruch 6,
**dadurch gekennzeichnet,**
**daß** eine Einhausung (71) vorgesehen ist, die vom Aufgabepunkt auf das Förderband (31)und während des Transportes durch dieses mindestens die freien Flächen des Stranges (S) umhüllt.

19. Einrichtung nach Anspruch 18,
**dadurch gekennzeichnet,**
**daß** die Einhausung (71) einen Deckel (72) aufweist, der als Jalousie (73) ausgestattet ist, die einenends mit der Auslaufdüse (13) des Materialzuführbehälters (11) verbunden ist und dessen Fahrbewegung ungehindert zuläßt, und anderenends mit einer Aufwickelvorrichtung (74) verbunden ist.

20. Einrichtung nach den Ansprüchen 18 oder 19,
**dadurch gekennzeichnet,**
**daß** die Einhausung (71) an eine Gasversorgungseinrichtung (81) angeschlossen ist.

## Claims

1. Process for the near net shape casting of rectangular strands of metal, especially steel, and the subsequent in-line rolling of the strand; with a material supply container, through the outlet nozzle of which the liquid metal is issued on to the upper side of a conveyor belt, on which it solidifies and is passed onwards to a rolling stand where it is formed, with the following steps:
a) before the start of the casting process
aa) the delivery point of the liquid metal on to the conveyor belt is preset approximately
ab) the feeding speed of the conveyor belt is set in dependence on the desired rolling thickness and the speed of the rolling stand
b) during the casting process
ba) the position of full solidification of the metal strand on the conveyor belt is detected,
bb) the temperature of the rolling stock is recorded within the area of the rolling stand, and
bc) the position of full solidification and the temperature of the rolling stock are used as actuating variables for the current position of the delivery point, on the conveyor belt, of the liquid metal leaving the material supply container.

2. Process as in Claim 1,
**characterised by** the fact
that the thickness of the metal strand on the conveyor belt is detected and is used to control the mass flow of the liquid metal leaving the material supply container.

3. Process as in Claim 1,
**characterised by** the fact
that the speed of the conveyor belt is detected and is used to control the mass flow of the liquid metal leaving the material supply container.

4. Process as in one of the above Claims,
**characterised by** the fact
that the geodetic level of the metal inside the material supply container is taken into account in controlling the mass flow of the liquid metal leaving the material supply container.

5. Process as in Claim 1,
**characterised by** the fact
that the dissipation of the heat from the metal strand on the conveyor belt is taken into account in controlling the position of the material delivery point.

6. Device for the near net shape casting of rectangular strands of metal, especially steel, and subsequent in-line rolling of the strand, having a metal supply container with an outlet nozzle, a horizontal conveyor belt, and at least one rolling stand positioned after these, for the purpose of carrying out the process as in Claim 1,
**characterised by** the fact
that the material supply container (11) is linked to motive elements (22), by means of which it can be moved coaxially with the main axis of the conveyor belt (31) either in or against the direction of movement of the strand (S), and
that the material supply container (11) is connected to an actuator (21), which is linked, as part of an automatic control system, with a control unit (41), to which are connected measuring elements (51) to detect the position of full solidification of the strand (S), and measuring elements (52) to detect the temperature of the rolling stock.

7. Device as in Claim 6,
**characterised by** the fact
that an element (61) is provided with which the mass flow of the metal through the outlet nozzle (13) of the metal supply container (11) can be controlled.

8. Device as in Claim 7,
**characterised by** the fact
that one element (61) is in the form of a controllable closing element (62) and/or of a vacuum device (65).

9. Device as in Claim 6,
**characterised by** the fact
that the motive elements (22) are wheels which are linked to the material supply container (11) and which run on rails (23).

10. Device as in Claim 6,
**characterised by** the fact
that the motive elements (22) are sliders (15) which are linked to the material supply container (11) and which correspond to a track (24).

11. Device as in Claim 6,
**characterised by** the fact
that the motive elements (22) consist of levers (25) with articulation (26), which are in the form of a sliding gear drive, so that when the material supply container (11) is moved horizontally, the opening of its outlet nozzle (13) can be guided within a specific area at a constant distance from the upper side (32) of the conveyor belt (31).

12. Device as in Claim 6,
**characterised by** the fact
that the motive elements (22) are piston cylinder units (27), which are connected to a control unit (49) in such a way that when the material supply container (11) is moved horizontally, the opening of its outlet nozzle (13) can be guided at a constant distance from the upper side (32) of the conveyor belt.

13. Device as in Claim 6,
**characterised by** the fact
that the actuator (21) is a hydraulic piston cylinder unit (28).

14. Device as in Claim 13,
**characterised by** the fact
that the piston cylinder unit (28) is in the form of a synchronous cylinder, one end of which is linked to the material supply container (11) by means of a spacing bar (16).

15. Device as in Claim 6,
**characterised by** the fact
that the actuator (21) is in the form of an electric drive unit, which is linked to the material supply container (11) by means of a continuous belt (17).

16. Device as in one of Claims 6 to 15
**characterised by** the fact
that the motive elements (22) of the material supply container (11), and the actuator (21) which is connected to it, are positioned on a stand (18), which has its own drive unit (29) to move it coaxially with the main axis (I) of the conveyor belt (31).

17. Device as in Claim 6,
**characterised by** the fact
that the material supply container (11) is in the form of a vacuum vessel, with a filling chamber (12) which can be filled with molten metal mass.

18. Device as in Claim 6,
**characterised by** the fact
that there is a housing (71) which encloses at least the open surfaces of the strand (S) from the delivery point on the conveyor belt (31) throughout the passage of the strand through the conveyor.

19. Device as in Claim 18,
**characterised by** the fact
that the housing (71) has a cover (72) which is in the form of a shutter (73), which is connected at one end to the outlet nozzle (13) of the material supply container (11) and which does not impede the movement of the container, and which is connected at the other end with a rolling-up device (74).

20. Device as in Claims 18 or 19,
**characterised by** the fact
that the housing (71) is connected to a gas supply device (81).

## Revendications

1. Procédé pour la coulée proche des dimensions finales de barres rectangulaires en métal, en particulier en acier, et le laminage en ligne suivant de la barre, comportant un récipient d'amenée de matière par l'intermédiaire de la buse de sortie duquel le métal liquide est chargé sur le brin supérieur d'une bande de transport, sur laquelle il se solidifie et, pour la déformation, est transmis à une cage de laminoir, comportant les étapes suivantes :
a) avant le début de la coulée :
aa) le point de chargement du métal liquide sur la bande de transport est grossièrement prédéfini,
ab) la vitesse de transport de la bande de transport est réglée de façon dépendant de l'épaisseur de laminage et de la vitesse de laminage souhaitées de la cage de laminoir,
b) pendant la coulée :
ba) la position de la solidification de la barre métallique se trouvant sur la bande de transport est déterminée,
bb) la température du produit laminé est déterminée dans la zone de la cage de laminoir, et
bc) la position de la solidification et la température du produit laminé sont utilisées comme grandeurs de commande pour la position actuelle du point de chargement du métal liquide quittant le récipient d'amenée de matière sur la bande de transport.

2. Procédé selon la revendication 1,
**caractérisé en ce que** l'épaisseur de la barre métallique se trouvant sur la bande de transport est déterminée et est utilisée pour la commande du débit du métal liquide quittant le récipient d'amenée de matière.

3. Procédé selon la revendication 1,
**caractérisé en ce que** la vitesse de la bande de transport est déterminée et est utilisée pour commander le débit du métal liquide quittant le récipient d'amenée de matière.

4. Procédé selon une des revendications précitées,
**caractérisé en ce que** la hauteur géodésique du métal se trouvant dans le récipient d'amenée de matière est prise en compte lors de la commande du débit du métal liquide quittant le récipient d'amenée de matière.

5. Procédé selon la revendication 1,
**caractérisé en ce que** l'évacuation de la chaleur de la barre métallique se trouvant sur la bande de transport est prise en compte lors de la commande de la position du point de chargement de matière.

6. Dispositif pour la coulée proche des dimensions finales de barres rectangulaires en métal, en particulier en acier, et le laminage en ligne suivant de la barre, comportant un récipient d'amenée de métal présentant une buse de sortie, une bande de transport agencée de façon horizontale, et au moins une cage de laminoir agencée en aval de celle-ci, pour la mise en oeuvre du procédé selon la revendication 1,
**caractérisé en ce que** le récipient d'amenée de matière (11) est relié à des éléments de déplacement (22), grâce auxquels celui-ci est déplaçable horizontalement, de façon coaxiale à l'axe principal de la bande de transport (31), dans la direction de transport de la barre (S) ou à l'encontre de celle-ci, et **en ce que** le récipient d'amenée de matière (11) est raccordé à un actionneur (21) qui est relié à un dispositif de réglage (41) auquel sont raccordés des éléments de mesure (51) pour déterminer la position de la solidification de la barre (S) et des éléments de mesure (52) pour déterminer la température du produit laminé.

7. Dispositif selon la revendication 6,
**caractérisé en ce qu'**un élément (61) est prévu grâce auquel le débit du métal à travers la buse de sortie (13) du récipient d'amenée de métal (11) peut être commandé.

8. Dispositif selon la revendication 7,
**caractérisé en ce que** l'élément (61) est réalisé comme élément de fermeture commandable (62) et/ou comme dispositif à dépression (65).

9. Dispositif selon la revendication 6,
**caractérisé en ce que** les éléments de déplacement (22) sont des roues (14) reliées au récipient d'amenée de matière (11), qui roulent sur des rails (23).

10. Dispositif selon la revendication 6,
**caractérisé en ce que** les éléments de déplacement (22) sont des éléments de glissement (15) reliés au récipient d'amenée de matière (11), qui correspondent à une voie (24).

11. Dispositif selon la revendication 6,
**caractérisé en ce que** les éléments de déplacement (22) sont réalisés à partir de leviers (25) possédant des articulations (26), qui sont réalisés comme train baladeur, **en ce que**, lors d'un déplacement horizontal du récipient d'amenée de matière (11), l'embouchure de la buse de sortie (13) peut être guidée dans une zone déterminée à distance constante par rapport au brin supérieur (32) de la bande de transport (31).

12. Dispositif selon la revendication 6,
**caractérisé en ce que** les éléments de déplacement (22) sont des vérins (27), qui sont raccordés à un dispositif de réglage (49), de façon que, lors d'un déplacement horizontal du récipient d'amenée de matière (11), l'embouchure de la buse de sortie (13) peut être guidée à distance constante par rapport au brin supérieur (32) de la bande de transport.

13. Dispositif selon la revendication 6,
**caractérisé en ce que** l'actionneur (21) est un vérin hydraulique (28).

14. Dispositif selon la revendication 13,
**caractérisé en ce que** le vérin (28) est réalisé comme vérin d'allure uniforme, dont une extrémité est reliée, par l'intermédiaire d'une bielle (16), au récipient d'amenée de matière (11).

15. Dispositif selon la revendication 6,
**caractérisé en ce que** l'actionneur (21) est réalisé comme entraînement électrique (29), qui est relié, par l'intermédiaire d'une bande sans fin (17), au récipient d'amenée de matière (11).

16. Dispositif selon une des revendications 6 à 15,
**caractérisé en ce que** les éléments de déplacement (22) du récipient d'amenée de matière (11) et l'actionneur (21) relié à celui-ci sont agencés sur une cage (18) qui possède un entraînement propre (29) pour le déplacement coaxialement à l'axe principal (I) de la bande de transport (31).

17. Dispositif selon la revendication 6,
**caractérisé en ce que** le récipient d'amenée de matière (11) est réalisé comme récipient à dépression, qui présente une chambre de remplissage (12), qui peut être remplie de matière en fusion.

18. Dispositif selon la revendication 11,
**caractérisé en ce qu'**il est prévu un carter (71) qui enveloppe, à partir du point de chargement, la bande de transport (31) et, pendant le transport à travers celle-ci, au moins les surfaces libres de la barre (S).

19. Dispositif selon la revendication 18,
**caractérisé en ce que** le carter (71) présente un couvercle (72), qui est réalisé comme jalousie (73), qui, à une extrémité, est relié à la buse de sortie (13) du récipient d'amenée de matière (11) et dont le déplacement n'est pas gêné et, à l'autre extrémité, est relié à un dispositif d'enroulement (74).

20. Dispositif selon la revendication 18 ou 19,
**caractérisé en ce que** le carter (71) est raccordé à un dispositif d'alimentation en gaz (81).
